# EUROPÄISCHE PATENTSCHRIFT

(11) **EP 0 302 249 B1**
(45) Veröffentlichungstag und Bekanntmachung des Hinweises auf die Patenterteilung: **04.03.1992**
(21) Anmeldenummer: 88110816.1
(22) Anmeldetag: 07.07.1988
(51) Int. Cl.: H01H 71/58

(54) **Druckknopfbetätigter Überstromschutzschalter**
Push button controlled overload circuit breaker
Disjoncteur à maximum de courant commandé par un bouton-poussoir

(30) Priorität: 07.08.1987 DE 8710812 U
(43) Veröffentlichungstag der Anmeldung: 08.02.1989
(73) Patentinhaber: Ellenberger & Poensgen GmbH, D-90518 Altdorf (DE)
(72) Erfinder: Peter, Josef, D-8503 Altdorf (DE)
(74) Vertreter: Tergau, Enno, Dipl.-Ing.

(56) Entgegenhaltungen:
- DE-B- 1 020 718
- DE-B- 1 292 729
- DE-B- 2 123 765
- DE-C- 874 171
- US-A- 2 335 082

## Beschreibung

Die Erfindung betrifft einen druckknopfbetätigten Überstromschutzschalter, insbesondere einen Bordnetzschutzschalter, mit Momenteinschaltung sowie Hand-, thermischer- und/oder elektromagnetischer Auslösung mit den im Oberbegriff des Anspruches 1 angegebenen Merkmalen.

Ein derartiger Überstromschutzschalter ist aus DE-PS 21 23 765 bekannt. Sein aus einem Gehäuseunterteil und -oberteil zusammengesetztes Schaltergehäuse ist von einer an ihrem äußeren Ende den Druckknopf tragenden, in Druckrichtung verschiebbar gelagerten, von einer Druckknopffeder gegen die Einschaltrichtung beaufschlagten Schaltstange durchsetzt. Im Schaltergehäuse ist zwischen der Schaltstange und der als zweiarmiger, in Einschaltstellung etwa rechtwinklig zur Verschieberichtung der Schaltstange verlaufender und dabei die am Gehäuse befestigten Gegenkontaktstücke miteinander verbindender Hebel ausgebildete Kontaktbrücke ein Kniehebel angeordnet, der aus zwei mit ihren inneren Enden über ein Dreh-Schiebe-Gelenk verbundenen Hebeln besteht. Der der Schaltstange zugewandte, erste Hebel des Kniehebels ist als Winkelhebel ausgebildet und mittels eines im Bereich seines Winkelscheitels angeordneten Lagerbolzen in ersten Nuten des Schaltergehäuses schwenkbar und im wesentlichen in Druckrichtung der Schaltstange verschiebbar gelagert. Weiterhin stützt sich dieser erste Hebel des Kniehebels mit seinem freien Arm gegen die Einschaltdruckrichtung der Schaltstange an einem von einem thermischen und/oder elektromagnetischen Auslöser verstellbaren Rasthebel derart ab, daß der Kniehebel unter der Einschaltdruckbewegung der Schaltstange in seine Streckstellung spreizbar ist. In Einschaltstellung ist dieser bei im wesentlichen gestreckter Kniehebelstellung mittels einer Sperrklinke im Gehäuse fixierbar. Beim Schalter nach DE-PS 21 23 765 handelt es sich bei dieser Sperrklinke um einen auf der dem Rasthebel abgewandten Seite des ersten Hebels des Kniehebels gelagerten, einarmigen Hebel, der unter dem Zug einer zwischen ihm und dem Winkelhebel gespannten Ausschaltfeder mit dem Lagerbolzen des Winkelhebels verklinkt und diesen in Einschaltstellung fixiert.

Der der Schaltstange abgewandte, zweite Hebel des Kniehebels trägt an seinem freien Ende mittels eines durch einen Bolzen gebildeten Gelenks die Kontaktbrücke, wobei der Bolzen in in Druckrichtung der Schaltstange verlaufenden, zweiten Nuten im Gehäuse geführt ist. Diese weisen eine gegen die Druckrichtung der Schaltstange wirksame Rast auf, an der sich der Bolzen mit seiner Vorschubbewegung in die Einschaltstellung der Kontaktbrücke kurz vor Erreichen der Einschaltstellung abstützt, bevor er durch die mit der weiteren Spreizbewegung des Kniehebels verbundene Schwenkbewegung des zweiten Hebels aus der Rast heraus und durch eine Kontaktfeder schlagartig in die Einschaltstellung der Kontaktbrücke gedrückt wird. Dadurch ist die Momenteinschaltung des Schaltschlosses gewährleistet.

Die erwähnte Ausschaltfeder ist mit ihrem einen Ende am über das Gelenk des Kniehebels hinausstehenden, inneren Ende des ersten Hebels befestigt. Mit ihrem anderen Ende ist sie außermittig an der Sperrklinke derart gelagert, daß sie den Kniehebel in seiner Knickrichtung und damit in Ausschaltrichtung beaufschlagt. Die Sperrklinke selbst wird dabei gleichzeitig in Richtung ihrer den Lagerbolzen für den ersten Hebel des Kniehebels beaufschlagenden Stellung gedrückt.

Der Schalter nach DE-PS 21 23 765 wird durch Druckbetätigung des Druckknopfes ein- und durch dessen Zugbetätigung ausgeschaltet. Durch Ziehen der Schaltstange gegen die Federkraft der Ausschaltfeder wird die Sperrklinke aus ihrer Sperrstellung derart herausgeschwenkt, daß der erste Hebel durch die Ausschaltfeder in Öffnungsrichtung des Schaltschlosses gerissen wird. Dadurch knickt der Kniehebel ein und hebt die Kontaktbrücke von den gehäusefesten Gegenkontakten ab.

Die Druck-Zug-Betätigung dieses Schalters ist unter dem Gesichtspunkt der Bedienungsfreundlichkeit und -sicherheit nachteilig, da zum Ein- und Ausschalten zwei unterschiedliche Betätigungsrichtungen notwendig sind. Für ein schnelles Ausschalten ist es erstrebenswert, daß dies ebenfalls durch eine Druckbetätigung des Schalters erfolgt, weil dann der Druckknopf auch nicht mehr erst umständlich gegriffen werden muß.

Entsprechend liegt der vorliegenden Erfindung die Aufgabe zugrunde, den überstromschutzschalter nach dem Stande der Technik derart weiterzuentwickeln, daß Ein-und Ausschalten jeweils durch eine Druckbetätigung des Druckknopfes erfolgen.

Die Lösung dieser Aufgabe ist in den kennzeichnenden Merkmalen des Anspruches 1 angegeben. Es werden zur Druck-Druck-Betätigung des Schaltschlosses zwei Schaltstangen verwendet, denen jeweils unterschiedliche Funktionen zukommen, nämlich der ersten, aus dem Stand der Technik bekannten Schaltstange die Funktion des Einschaltens, während für das Ausschalten nunmehr die zweite Schaltstange gemäß der Erfindung verantwortlich ist. Um diese Schaltstange bei der Einschaltdruckbewegung unwirksam werden zu lassen, ist ein auf dem ersten Hebel des Kniehebels schwenkbar gelagerter Führungshebel vorgesehen. Dieser verklinkt mit seinem Freiende mit dem inneren Ende der zweiten Schaltstange und schwenkt letztere angetrieben durch die Spreizbewegung des ersten Hebels des Kniehebels aus der Erfassungsstellung ihres Mitnehmers mit dem Auslösehebelarm des Rasthebels in dessen Freigabestellung. Die zweite Schaltstange läuft bei der Einschaltdruckbewegung somit an diesem Auslösehebelarm vorbei.

Ein weiterer Vorteil des erfindungsgemäßen Überstromschutzschalters ist die Tatsache, daß für die eigentliche Auslösung nurmehr die Verrastung zwischen dem Rasthebel und dem freien Arm des als Winkelhebel ausgebildeten ersten Hebels des Kniehebels verantwortlich ist. Die Fixierung des Schaltschlosses in Einschaltstellung erfolgt zwar durch den erfindungsgemäßen Stützhebel, der sich an einem gehäusefesten Gegenlager abstützt, jedoch wird der Kniehebel - egal ob durch thermische, elektromagnetische oder Handauslösung bedingt - durch die Lösung der Verrastung zwischen dem Rasthebel und dem Winkelhebel freigegeben.

Ganz allgemein werden die Druck-Druck-Betätigung und damit die hohe Bedienungsfreundlichkeit und -sicherheit durch eine verglichen mit dem Schalter nach dem Stande der Technik keineswegs aufwendigere Konstruktion des Schaltschlosses erzielt. Nach wie vor sind eine handunabhängige Momenteinschaltung und -ausschaltung gewährleistet.

In den Unteransprüchen sind vorteilhafte Weiterbildungen des erfindungsgemäßen Überstromschutzschalters angegeben.

Durch die Ausgestaltung nach Anspruch 2 ergibt sich der Vorteil, daß zur Lagerung des Führungs- und Stützhebels keine zusätzlichen Lagerelemente verwendet werden, sondern es dient dafür der für die Lagerung des ersten Hebels des Kniehebels an sich bereits vorhandene Lagerbolzen.

Durch die Ausgestaltung nach Anspruch 3 wird trotz der Verdoppelung der Zahl der Schaltstangen gegenüber dem Schalter nach dem Stande der Technik kein zusätzlicher Raum benötigt, da die beiden L-förmig gebogenen Flacheisen ineinanderliegen. Durch die Form der Schaltstangen und der Ausnehmung im Druckknopf ist eine stabile, robuste Verbindung zwischen dem Druckknopf und den Schaltstangen gegeben. Durch ihre parallele Aneinanderlage führen sich die beiden Schaltstangen gegenseitig, was sich günstig auf das Schaltverhalten des Schaltschlosses auswirkt. Die im Anspruch 4 angegebene Lehre schafft eine besonders kompakte Baueinheit auf der Druckknopfseite des Schaltschlosses. Es liegen nämlich die beiden Schaltstangen und die Druckknopffeder im wesentlichen jeweils parallel zueinander, wobei quer zur Druckrichtung die Druckknopffeder mit ihrem Durchmesser den Raum einnimmt, der durch die Flächenausdehnung der beiden L-Horizontalschenkel der Schaltstangen in dieser Richtung an sich vorhanden ist.

Nach dem Kennzeichen des Anspruches 5 weist der L-Vertikalschenkel der zweiten Schaltstange mit zunehmendem Abstand vom L-Horizontalschenkel eine kontinuierlich abnehmende Breite auf. Dadurch wird die Verschwenkbarkeit der zweiten Schaltstange in einer Ebene parallel zur Schwenkebene des Kniehebels innerhalb der Druckknopfausnehmung gewährleistet. Gleichzeitig dienen die beiden Längsseitenkanten des L-Vertikalschenkels als Schwenkanschläge für die Schwenkbewegung der zweiten Schaltstange.

Durch die Ausgestaltung nach Anspruch 6 unterliegt die zweite Schaltstange ständig einer Schwenk-Federbeaufschlagung durch die Druckknopffeder in Richtung ihrer Erfassungsstellung. Falls die zweite Schaltstange nicht mit dem Führungshebel verklinkt ist, nimmt sie jederzeit und zuverlässig ihre Erfassungsstellung ein, in der ihr Mitnehmer bei der Ausschaltdruckbewegung in Anlage an den Auslösehebelarm des Rasthebels gelangt. Die Druckknopffeder erfüllt also eine Doppelfunktion, indem sie zum einen für die Rückführung des Druckknopfes mit den beiden Schaltstangen in deren Einschaltzwischen- bzw. Ausschaltstellung sorgt und zum anderen die Federbeaufschlagung der zweiten Schaltstange in deren Erfassungsstellung gewährleistet.

Durch die im Anspruch 7 angegebene Maßnahme braucht der an sich bereits vorhandene Rasthebel zur Abstützung des Winkelhebels des Kniehebels nur durch einen Auslösehebelarm ergänzt zu werden, um die Druckausschaltung zu ermöglichen. Es entfällt also die sehr aufwendig, eigens schwenkgelagerte Sperrklinke, wie sie beim Schalter nach dem angegebenen Stand der Technik vorhanden ist.

In Anspruch 8 ist eine konstruktiv einfache Lösung für die Ausbildung des Mitnehmers an der zweiten Schaltstange angegeben. Letztere besteht somit im wesentlichen genau wie die erste Schaltstange aus einem metallischen Stanzbiegeteil, das sehr einfach herstellbar ist. Durch die zur Erstreckungsebene des L-Vertikalschenkels etwa rechtwinklige Anordnung des Mitnehmers weist dieser gegenüber der Dicke der zweiten Schaltstange eine größere Ausdehnung auf. Dadurch ist jederzeit gewährleistet, daß der Mitnehmer in der Erfassungsstellung der zweiten Schaltstange den Auslösehebelarm des Rasthebels erfaßt und bei der Ausschaltdruckbewegung für eine Lösung der Verrastung zwischen dem Rast- und ersten Hebel des Kniehebels sorgt.

Durch eine Ausgestaltung der zweiten Schaltstange nach Anspruch 9 ergeben sich in Verbindung mit der in Anspruch 6 angeführten Anordnung des L-Horizontalschenkels günstige Hebelverhältnisse bei der Auslenkung der zweiten Schaltstange aus ihrer Erfassungs- in die Freigabestellung. Damit werden die bei der Einschaltdruckbewegung aufzubringenden Kräfte gegenüber Schaltern nach dem Stande der Technik im wesentlichen nicht erhöht.

In den Ansprüchen 10-12 sind im speziellen vorteilhafte Weiterbildungen des Führungshebels des Schaltschlosses angegeben. Durch die Ausgestaltung nach Anspruch 10 wird auf konstruktiv besonders einfache Weise die Schwenkbewegung des ersten Hebels des Kniehebels in dessen Streckrichtung über den zweiarmigen Führungshebel auf die zweite Schaltstange zu deren Verschwenkung aus der Erfassungs- in die Freigabestellung übertragen. Der Antriebsvorsprung des ersten Hebels des Kniehebels kann dabei schlicht aus einem seitlich hervorstehenden Bolzen bestehen, der das Freiende des der Kontaktbrücke zugewandten Hebelarmes des Führungshebels erfaßt und bei der Schwenkbewegung mitnimmt.

Da der Führungshebel als T-förmiger Hebel ausgebildet ist (Anspruch 11), ist es auf konstruktiv einfache und geschickte Weise möglich, diesen in Ausschaltstellung des Schaltschlosses in eine definierte Ausgangsstellung bezüglich der Verklinkung mit der zweiten Schaltstange zu verbringen. Dazu ist im Gehäuse eine Führungsfläche angeordnet, die den T-Horizontalschenkel des Führungshebels außenseitig tangiert (Anspruch 12) . Dadurch ist gewährleistet, daß der Schalter jederzeit zuverlässig eingeschaltet werden kann, da die zweite Schaltstange in jedem Fall mit dem Führungshebel verklinkt und ihr Mitnehmer am Auslösehebelarm des Rasthebels bei der Einschaltdruckbewegung vorbeigeführt wird.

Die Ansprüche 13-16 betreffen vorteilhafte Weiterbildungen des Stützhebels des Schaltschlosses. Durch den im Anspruch 13 angegebenen Aufbau des Stützhebels aus zwei durch einen Bolzen an ihren Freienden verbundenen Platten ist dieser besonders robust und gewährleistet eine zuverlässige Fixierung des Schaltschlosses in Einschaltstellung. Es sind nämlich zwei Stützstellen vorhanden, wodurch zusätzlich eine Verkippung des Stützhebels quer zur Schwenkebene des Kniehebels vermieden wird. Dadurch ist das Schaltschloss bei der Abstützung zuverlässig vor Verkippung und einer möglichen, eine Störung hervorrufenden Verkeilung der einzelnen Bauteile geschützt.

Um während der Einschaltdruckbewegung ein zuverlässiges Erreichen der Abstützung des Stützhebels am Gegenlager zu gewährleisten, ist dieser zumindest während der Einschaltdruckbewegung in Richtung zum Gegenlager schwenkbeaufschlagt (Anspruch 14).

Diese Schwenkbeaufschlagung kann auf verschiedene Weise erfolgen. Nach Anspruch 15 dient eine rautenförmige, vom Bolzen des Stützhebels durchsetzte Durchbrechung im L-Vertikalschenkel der ersten Schaltstange dieser Schwenkbeaufschlagung. Die Durchbrechung weist nämlich neben zwei gegenüberliegenden, parallel zur Druckrichtung verlaufenden Randkanten eine obere, dem Gegenlager des Stützhebels zugeneigte Randkante auf. Diese verschwenkt bei der Einschaltdruckbewegung den Bolzen des Stützhebels in Richtung zum Gegenlager. Außerdem sorgt sie für eine Übertragung der Einschaltdruckbewegung der ersten Schaltstange über den Stützhebel auf den Lagerbolzen des ersten Hebels des Kniehebels. Die Längenausdehnung der Durchbrechung in Druckrichtung ermöglicht dabei eine Rückbewegung des Druckknopfes und der beiden Schaltstangen nach Erreichen der tiefsten Druckstellung des Druckknopfes, wodurch die Verklinkung zwischen dem Führungshebel und der zweiten Schaltstange lösbar ist. Außerdem ist dadurch der Druckweg für die Ausschaltdruckbewegung gegeben. Die Stellung des Druckknopfes nach Erreichen der Einschaltstellung ist durch die untere Randkante der Durchbrechung definiert, die sich nach dem Verklinken des Stützhebels am gehäusefesten Gegenlager am Bolzen des Stützhebels abstützt. Die Neigung der unteren Randkante in eine dem Gegenlager abgewandte Richtung hat den weiteren Vorteil, daß bei einer Fehlbedienung des Schalters - nämlich einem Ziehen am Druckknopf zum Ausschalten - ebenfalls eine Auslösung des Schaltschlosses möglich ist. Dabei wird nämlich der Stützhebel durch die untere Randkante vom Gegenlager weggedrückt, wodurch seine Abstützung aufgehoben und das Schaltschloss freigegeben wird. Durch eine an sich fehlerhafte Bedienung ist also ebenfalls eine Auslösung des Schalters möglich, zum anderen wird dadurch eine Beschädigung des Schaltschlosses vermieden.

In einer alternativen Ausführungsform (Anspruch 16) wird die Schwenkbeaufschlagung des Stützhebels in Richtung zum Gegenlager durch eine auf dem Lagerbolzen des ersten Hebels des Kniehebels gelagerten, sich mit ihren Schenkeln am Bolzen des Stützhebels bzw. an einem Vorsprung des Hebels abstützenden Drehfeder bewerkstelligt. Im Gegensatz zum Ausführungsbeispiel nach Anspruch 15 erfolgt die Beaufschlagung des ersten Hebels des Kniehebels in Einschaltdruckrichtung nicht mehr über den Stützhebel, sondern direkt durch eine im Bereich des inneren Endes der ersten Schaltstange stirnseitig angebrachte, dem Rasthebel zugeneigte Anlageschrägkante. Durch die Schräge wird der Lagerbolzen und damit der erste Hebel des Kniehebels innerhalb seiner Führungsnuten an deren dem Rasthebel zugewandten Rand entlanggeführt. Damit wird erreicht, daß die Verrastung des ersten Hebels des Kniehebels mit dem Rasthebel von Schaltzyklus zu Schaltzyklus immer gleich ist und keine seitlichen Differenzen aufweist. Dieser Umstand ist für ein enges Streuband der Ansprechkennlinie des Schalters sehr wichtig. Bei dem Ausführungsbeispiel nach Anspruch 15 ist dieses Streuband merklich breiter.

Anspruch 17 ist auf eine konstruktiv einfache Weiterbildung des gehäusefesten Gegenlagers für den Stützhebel gerichtet. Da dieses abweichend vom Schalter nach dem Stand der Technik nicht mehr beweglich sein muß, um eine Handauslösung des Schaltschlosses zu erzielen, kann es als einfache, mit ihrer Ebene rechtwinklig zur Druckrichtung angeordnete Platte ausgebildet sein.

Diese kann nach Anspruch 18 eine Durchbrechung aufweisen, wodurch eine Fixiermöglichkeit für das gehäusefeste Ende der Ausschaltfeder geschaffen ist. Zusätzlich kann die Gegenlager-Platte als zusätzliches Führungselement für die erste Schaltstange dienen (Anspruch 19).

Die Erfindung wird in zwei Ausführungsbeispielen anhand der beiliegenden Figuren näher erläutert. Es zeigen:
- Fig. 1-4: schematische Seitenansichten des Schaltschlosses des Überstromschutzschalters in einer ersten Ausführungsform in verschiedenen Schaltstellungen,
- Fig. 5: eine Explosionsdarstellung dieses Schaltschlosses,
- Fig. 6-9: schematische Seitenansichten des Schaltschlosses in einer alternativen Ausführungsform in verschiedenen Schaltstellungen und
- Fig. 10: eine Explosionsdarstellung des Schaltschlosses nach Fig. 6-9.

Die in den Figuren in zwei sich geringfügig unterscheidenden Ausführungsformen dargestellten Überstromschutzschalter sind Weiterentwicklungen des Schalters nach DE-PS 21 23 765. Der Übersichtlichkeit halber wurden daher im wesentlichen identische Bauteile des Erfindungsgegenstandes und des Überstromschutzschalters nach diesem Stande der Technik (Gehäuse, thermischer Auslöser u.a.) in den Figuren weggelassen. Insbesondere weist der Erfindungsgegenstand ebenfalls ein zweiteiliges Gehäuse auf, das durch eine Zwischenwand in zwei Teilkammern getrennt ist. In einer dieser Kammern liegt die thermische und/oder elektromagnetische Auslösevorrichtung, die über einen die Zwischenwand überbrückenden Rasthebel auf dessen Verrastung mit dem Schaltschloss einwirkt. Zur weiteren Beschreibung wird auf die angegebene Patentschrift verwiesen.

Der erfindungsgemäße Überstromschutzschalter weist als Betätigungsorgan einen im wesentlichen zylindrisch geformten Druckknopf (1) auf, der in Druckrichtung (2) in einer (nicht dargestellten) Gehäuseöffnung verschiebbar geführt ist. Von seiner in das Gehäuseinnere weisenden Stirnfläche ausgehend ist der Druckknopf (1) koaxial von einer ebenfalls in Druckrichtung (2) verlaufenden, quaderförmigen, sacklochartigen Ausnehmung (3) durchsetzt. In diese Ausnehmung (3) greifen zwei Schaltstangen ein, die - wie besonders in Fig. 5,10 zu erkennen ist - aus jeweils einem im Längsschnitt L-förmig gebogenen Flacheisen gebildet sind. Die beiden Schaltstangen (4,5) liegen sich parallel flankierend ineinander. Der Einfachheit halber soll die außenliegende Schaltstange (4) im weiteren als Einschaltstange (4), die darin liegende Schaltstange (5) als Ausschaltstange (5) bezeichnet werden. Die Einschaltstange (4) liegt quasi auf dem Kopf stehend mit ihrem L-Horizontalschenkel (6) am Boden (7) der Ausnehmung (3) an und ist dort beispielsweise vernietet, verklebt o.dgl. fixiert. Ihr L-Vertikalschenkel (8) ragt in die durch die Zwischenwand (9A) gebildete Gehäusekammer (9) hinein. Die Ausschaltstange (5) flankiert mit ihrem L-Horizontal-(10) bzw. L-Vertikalschenkel (11) jeweils die beiden entsprechenden Schenkel (6,8) der Einschaltstange (4). Die gegenseitige Anlage der beiden Schaltstangen (4,5) wird durch die ebenfalls in der Ausnehmung (3) verlaufende, zwischen dem Gehäusezapfen (12) und den L-Horizontalschenkeln (6,10) der beiden Schaltstangen (4,5) eingespannte Druckknopffeder (13) aufrechterhalten, die natürlich auch den Druckknopf (1) entgegen der Druckrichtung (2) beaufschlagt. Bei der Druckknopffeder (13) handelt es sich um eine Schraubenfeder.

Die Einschaltstange (4) steht mit ihrem gehäuseinneren Ende (14) mit dem Kniehebel (15) in Verbindung. Dieser besteht aus zwei mit ihren inneren Enden (16,17) über ein Dreh-Schiebe-Gelenk (18) verbundenen Hebeln (19,20). Der der Einschaltstange (4) zugewandte, erste Hebel (19) des Kniehebels (15) ist als Winkelhebel ausgebildet und mittels eines im Bereich seines Winkelscheitels (21) angeordneten Lagerbolzens (22) in im wesentlichen in Druckrichtung (2) verlaufenden Nuten (23) in der Seiten- bzw. Zwischenwand (9A) des Schaltergehäuses schwenkbar und in Druckrichtung (2) verschiebbar gelagert. Das Dreh-Schiebe-Gelenk (18) zwischen den beiden Hebeln (19,20) ist durch den Schlitz (24) am Kniehebelarm (25) des Hebels (19) und dem darin eingreifenden Bolzen (26) am zweiten Hebel (20) gebildet. Letzterer trägt an seinem dem Druckknopf (1) abgewandten Ende mittels eines Gelenkes (27) die als zweiarmiger Hebel ausgebildete Kontaktbrücke (28), die in Einschaltstellung des Schalters die beiden gehäusefesten Gegenkontakte (29,30) überbrückt. Das Gelenk (27) ist durch einen Bolzen (31) gebildet, der seitlich verlängert in in Druckrichtung (2) verlaufenden Nuten (32) in der Gehäuse- bzw. Zwischenwand (9A) geführt ist. Die Nut (32) weist eine Rast (33) auf, die - wie in DE-PS 21 23 765 ausführlich beschrieben - mit nicht dargestellten Gehäuseanschlägen sowie einer Drehfeder auf dem Dreh-Schiebe-Gelenk (18) einer Momenteinschaltung dient. Da die Kniehebel- und Kontaktbrückenkonstruktion keine wesentlchen Unterschiede zum Überstromschutzschalter nach dem Stande der Technik aufweist, wird auf eine weitergehende Beschreibung verzichtet.

Auf einem seitlich neben dem Schlitz (24) angeordneten Vorsprung (75) des Hebels (19) ist die als Drehfeder ausgebildete Kontaktdruckfeder (34) gelagert. Ihre beiden Schenkel stützen sich an einem etwa in der Mitte des Kniehebelarmes (25) des Hebels (19) gelegenen Vorsprung (35) bzw. am Bolzen (26) des Dreh-Schiebe-Gelenks (18) ab. Dadurch ist der zweite Hebel (20) des Kniehebels (15) in Einschaltrichtung federbeaufschlagt.

Seitlich neben dem Hebel (19) ist der Rasthebel (36) verschwenkbar im Gehäuse gelagert. Wie aus Fig. 5 und 10 deutlich wird, ist der Rasthebel (36) als U-förmige Platte ausgebildet. Der mit einem in Druckrichtung (2) verlaufenden Schlitz (37) versehene, vom einen U-Schenkel gebildete Verrastarm (38) liegt dabei im Gehäuseinnenraum (9) des in den Fig.1-4 und 6-9 dargestellten Schaltschlosses. In der zwischen den beiden U-Schenkeln gebildeten Ausnehmung (39) verläuft die Zwischenwand (9A) zwischen den beiden Gehäusekammern (nicht dargestellt bzw. Bezugszeichen (9)) des Schalters. In der mit der thermischen und/oder elektromagnetischen Auslösevorrichtung ausgerüsteten, zweiten Gehäusekammer liegt der Beaufschlagungsarm (40), der von der thermischen und/oder elektromagnetischen Auslösevorrichtung des Schalters beaufschlagbar ist. Am Verrastarm (38) ist in einem spitzen Winkel in einer Ebene parallel zur Schwenkebene des Kniehebels (15) in Richtung auf diesen weisend der Auslösehebelarm (41) befestigt. Dieser steht mit seinem Freiende (42) in den Verschiebeweg der Ausschaltstange (5) hinein.

Auf dem Lagerbolzen (22) des Hebels (19) sind zusätzlich der T-förmige Führungshebel (43) und der einarmige Stützhebel (44) schwenkbar gelagert. Der T-Horizontalschenkel des Führungshebels (43) bildet dessen beide Hebelarme (45,46). Der T-Vertikalschenkel bildet die Lagerbohrung (47) für die Schwenklagerung des Führungshebels (43) auf dem Lagerbolzen (22).

Der Stützhebel (44) ist durch die beiden langovalförmigen Platten (48,49) gebildet, die etwa parallel zur Druckrichtung (2) angeordnet sind. Die beiden Platten (48,49) weisen an ihrem zur Kontaktbrücke (28) weisenden Ende jeweils fluchtende Lagerbohrungen (50) zur Schwenklagerung des Stützhebels (44) auf dem Lagerbolzen (22) auf. Sie sind beiderseits des Hebels (19) bzw. der Einschaltstange (4) angeordnet. An ihren Freienden (51) sind die beiden Platten (48,49) durch den Bolzen (52) fest verbunden. Weiterhin weisen die Freienden (51) auf ihren dem Rasthebel (36) abgewandten Seiten Einkerbungen (53) auf, mittels denen sich der Stützhebel (44) an einem gehäusefesten Gegenlager in Einschaltstellung des Schaltschlosses abstützen kann. Das gehäusefeste Gegenlager wird durch die mit ihrer Ebene rechtwinklig zur Druckrichtung (2) angeordnete, rechteckförmige Gegenlagerplatte (54) gebildet. Diese weist eine ebenfalls rechteckige, zentrale Durchbrechung (55) auf, wodurch die Gegenlagerplatte (54) rahmenartig ausgebildet ist. Auf der schaltschlossfernen Rahmenstrebe (56) ist die eine Einhängeöse (57) der seitlich neben dem Schaltschloss angeordneten Ausschaltfeder (58) fixiert. Die zweite Einhängeöse (59) beaufschlagt den oberen, sich am Vorsprung (35) am Hebel (19) abstützenden Schenkel der Kontaktdruckfeder (34). Die Gegenlagerplatte (54) weist ferner an ihrer Randkante (71) eine rechteckförmige Ausnehmung (76) auf, in der die ihr zugewandte Längsseitenkante (77) der Einschaltstange (5) in Druckrichtung (2) geführt ist.

Der Bolzen (52) zwischen den beiden Platten (48,49) durchgreift eine rautenförmige Durchbrechung (60) im Bereich des gehäuseinneren Endes (14) der Einschaltstange (4).

Beim Ausführungsbeispiel nach den Figuren 6-10 sitzt auf dem Lagerbolzen (22) des Hebels (19) eine zusätzliche Drehfeder (61), die sich mit ihren beiden Schenkeln (61A,61B) am Bolzen (52) des Stützhebels (44) bzw. an einem seitlichen Stift (62) am Hebel (19) abstützt.

Im folgenden wird die Funktionsweise der beiden Schaltertypen näher erläutert:
In Fig. 1 bzw. 6 ist der Schalter in seiner Ausschaltstellung gezeigt. Da der L-Horizontalschenkel (10) der Ausschaltstange (5) mit seiner Erstreckungsebene in einem kleinen, spitzen, sich zur Seite des Rasthebels (36) hin öffnenden Winkel (63) angeordnet ist, ist die Ausschaltstange (5) durch die Druckknopffeder (13) bezüglich der Figuren in eine Verschwenkrichtung im Uhrzeigersinn beaufschlagt. In Fig. 1 bzw. 6 nimmt die Ausschaltstange (5) ihre Erfassungsstellung ein. Wird der Druckknopf (1) in Druckrichtung (2) eingedrückt, so werden gegen den Druck der Druckknopffeder (13) die beiden Schaltstangen (4,5) in Richtung Gehäuseinnenraum bewegt. Dabei durchläuft der Bolzen (52) des Stützhebels (44) die Durchbrechung (60) in der Einschaltstange (4). In einer nicht gezeigten Zwischenstellung verklinkt das als spitzwinklig auslaufender Verklinkungsvorsprung (64) ausgebildete Freiende des L-Vertikalschenkels (11) der Ausschaltstange (5) mit dem oberen Hebelarm (45) des Führungshebels (43).

Beim Ausführungsbeispiel nach Fig. 1-5 gerät gleichzeitig der Bolzen (52) des Stützhebels (44) an die obere, der Gegenlagerplatte (54) zugeneigte Randkante (65) der Durchbrechung (60) in der Einschaltstange (4). Beim weiteren Eindrücken wird der Stützhebel (44) bezüglich der Figuren im Uhrzeigersinn verschwenkt und gleichzeitig der obere Hebel (19) des Kniehebels (15) in Druckrichtung (2) verschoben. Da sich dessen freier Arm (66) mit seinem Verrastende (67) an der vom Schlitz (37) gebildeten Raste (68) des Rasthebels (36) abstützt, wird der Hebel (19) um diese Verrastung verschwenkt und der Kniehebel (15) unter Verschiebung seines unteren Hebels (20) in die Streckstellung übergeführt.

Beim Ausführungsbeispiel gemäß der Fig. 6-10 ist am gehäuseinneren Ende (14) der Einschaltstange (4) eine mit dem Lagerbolzen (22) des Hebels (19) des Kniehebels (15) zusammenwirkende Anlageschrägkante (72) angeordnet, die die Einschaltdruckbewegung des Druckknopfes (1) auf den Lagerbolzen (22) überträgt. Der Bolzen (52) des Stützhebels (44) gelangt dabei nicht in Anlage an die obere Randkante (65) der Durchbrechung (60). Die Beaufschlagung des Stützhebels (44) im Uhrzeigersinn erfolgt bei dieser Ausführungsform durch die Drehfeder (61).

Wie in der DE-PS 21 23 765 näher beschrieben, gelangt bei beiden Ausführungsformen der Bolzen (31) an der Kontaktbrücke (28) auf die Rast (33) und wird damit kurz vor Erreichen der Einschaltstellung angehalten, bis er durch eine Verschwenkung des unteren Hebels (20) von der Rast (33) abgleitet und sich die Kontaktbrücke (28) schlagartig in die Einschaltstellung bewegt.

Durch die Verschwenkung des oberen Hebels (19) gerät dessen Stift (62) in Anlage an den unteren Hebelarm (46) des Führungshebels (43), wodurch dieser ebenfalls im Uhrzeigersinn verschwenkt wird. Da der andere Hebelarm (45) mit dem Verklinkungsvorsprung (64) an der Ausschaltstange (5) verklinkt ist, wird letztere aus ihrer Erfassungsstellung (Fig. 1,6) in die in Fig. 2,7 gezeigte Freigabestellung verschwenkt. Die Verschwenkung innerhalb der Ausnehmung (3) ist möglich, da sich der L-Vertikalschenkel (11) der Ausschaltstange (5) mit zunehmender Entfernung von ihrem L-Horizontalschenkel (10) in der Breite verjüngt. In der Freigabestellung läuft der Mitnehmer (69) an der Ausschaltstange (5) am Freiende (42) des Auslösehebelarmes (41) des Rasthebels (36) vorbei. Der Mitnehmer (69) ist im Bereich des Freiendes des L-Vertikalschenkels (11) der Ausschaltstange (5) an der dem Rasthebel (36) zugewandten Längsseitenkante (70) angeordnet und ist als zur Erstreckungsebene dieses L-Vertikalschenkel (11) etwa rechtwinklig abgebogener Biegelappen ausgebildet.

Mit dem Erreichen der extremen Eindrückstellung (Fig. 2,7) des Schaltschlosses hintergreift der Stützhebel (44) mit seinen Einkerbungen (53) die den Schaltstangen (4,5) zugewandte Randkante (71) der Gegenlagerplatte (54). Durch die Streckbewegung des Kniehebels (15) wird dabei die Ausschaltfeder (58) gespannt.

In den Fig. 3 bzw. 8 ist der Schalter in seiner Einschaltstellung gezeigt, die nach Erreichen der extremen Eindrückposition durch Loslassen des Druckknopfes eingenommen wird. Dabei werden der Druckknopf (1) und die beiden Schaltstangen (4,5) unter dem Einfluß der Druckknopffeder (13) entgegen der Druckrichtung (2) verschoben, bis die untere, von der Gegenlagerplatte (54) weggeneigte Randkante (73) der Durchbrechung (6D) in Anschlag an den Bolzen (52) des Stützhebels (44) gelangt. Durch diesen Anschlag ist die Rückbewegung des Druckknopfes (1) und der Schaltstangen (4,5) begrenzt. Sie ist jedoch so groß, daß die Verklinkung zwischen dem Verklinkungsvorsprung (64) der Ausschaltstange (5) und dem oberen Hebelarm (45) des Führungshebels (43) gelöst wird. Unter dem Einfluß der Druckknopffeder (13) schwenkt die Ausschaltstange (5) in ihre Erfassungsstellung zurück. Das durch den Stützhebel (44) in Einschaltstellung fixierte Schaltschloss ist nunmehr bereit zur Auslösung.

Bei einer thermischen bzw. elektromagnetischen Auslösung beaufschlagt das entsprechende Auslöseorgan (nicht dargestellt) den Beaufschlagungsarm (40) des Rasthebels (36) im Uhrzeigersinn bezüglich der Figuren. Dadurch wird der Rasthebel (36) ebenfalls in diese Richtung werschwenkt und die Verrastung zwischen dem Verrastende (67) des Hebels (19) und der Raste (68) gelöst. Unter dem Einfluß der Ausschaltfeder (58) wird der Kniehebel (15) in seine Knickstellung gerissen und die Kontaktbrücke (28) hebt von den gehäusefesten Gegenkontakten (29,30) ab.

Eine manuelle Auslösung erfolgt durch Drücken des Druckknopfes (1). Bei der Ausschaltdruckbewegung erfolgt keine Verklinkung des Verklinkungsvorsprunges (64) der Ausschaltstange (5) mit dem Führungshebel (43), da diese beiden Bauteile im wesentlichen aneinander vorbeilaufen bzw. der obere Hebelarm (45) am Rücken des Verklinkungsvorsprunges (64) abgleitet. Demzufolge erfaßt der Mitnehmer (69) das Freiende (42) des Auslösehebelarmes (41), wodurch der Rasthebel (36) ebenfalls im Uhrzeigersinn verschwenkt wird. Genauso wie bei einer thermischen Auslösung wird die Verrastung zwischen dem Rasthebel (36) und dem Hebel (19) des Kniehebels (15) gelöst, wodurch ein Einknicken des Kniehebels (15) und ein Abheben der Kontaktbrücke (28) von den Gegenkontakten (29,30) erfolgt.

Beim anschließenden Loslassen des Druckknopfes (1) gelangt die untere Randkante (73) in Anlage an den Bolzen (52) des Stützhebels (44), wodurch dieser entgegen dem Uhrzeigersinn um den Lagerbolzen (22) verschwenkt wird. Die Einkerbungen (53) laufen an der Gegenlagerplatte (54) vorbei, wodurch das gesamte Schaltschloss in die in den Fig. 1,4 gezeigte Ausgangsposition zurückbewegt wird. Durch die seitlich neben dem Führungshebel (43) im wesentlichen in Druckrichtung (2) verlaufende, gehäusefeste Führungsfläche (74) wird der Führungshebel (43) aus der in den Fig. 4 bzw. 9 gezeigten Schwenkstellung gegen den Uhrzeigersinn in die in den Fig. 1,6 gezeigte Ausgangsstellung durch die Beaufschlagung der beiden Hebelarme (45,46) mittels der Führungsfläche (74) zurückgeschwenkt.

### Bezugszeichen

- 1: Druckknopf
- 2: Druckrichtung
- 3: Ausnehmung
- 4: Schaltstange (Einschaltstange)
- 5: Schaltstange (Ausschaltstange)
- 6: L-Horizontalschenkel
- 7: Boden
- 8: L-Vertikalschenkel
- 9: Gehäusekammer
- 9A: Zwischenwand
- 10: L-Horizontalschenkel
- 11: L-Vertikalschenkel
- 12: Gehäusezapfen
- 13: Druckknopffeder
- 14: gehäuseinneres Ende
- 15: Kniehebel
- 16: inneres Ende
- 17: inneres Ende
- 18: Dreh-Schiebe-Gelenk
- 19: Hebel
- 20: Hebel
- 21: Winkelscheitel
- 22: Lagerbolzen
- 23: Nut
- 24: Schlitz
- 25: Kniehebelarm
- 26: Bolzen
- 27: Gelenk
- 28: Kontaktbrücke
- 29: Gegenkontakt
- 30: Gegenkontakt
- 31: Bolzen
- 32: Nut
- 33: Rast
- 34: Kontaktdruckfeder
- 35: Vorsprung
- 36: Rasthebel
- 37: Schlitz
- 38: Verrastarm
- 39: Ausnehmung
- 40: Beaufschlagungsarm
- 41: Auslösehebelarm
- 42: Freiende
- 43: Führungshebel
- 44: Stützhebel
- 45: Hebelarm
- 46: Hebelarm
- 47: Lagerbohrung
- 48: Platte
- 49: Platte
- 50: Lagerbohrung
- 51: Freiende
- 52: Bolzen
- 53: Einkerbung
- 54: Gegenlagerplatte
- 55: Durchbrechung
- 56: Rahmenstrebe
- 57: Einhängeöse
- 58: Ausschaltfeder
- 59: Einhängeöse
- 60: Durchbrechung
- 61: Drehfeder
- 61A: Schenkel
- 61B: Schenkel
- 62: Stift
- 63: Winkel
- 64: Verklinkungsvorsprung
- 65: Randkante
- 66: freier Arm
- 67: Verrastende
- 68: Raste
- 69: Mitnehmer
- 70: Längsseitenkante
- 71: Randkante
- 72: Anlageschrägkante
- 73: Randkante
- 74: Führungsfläche
- 75: Vorsprung
- 76: Ausnehmung
- 77: Längsseitenkante

## Patentansprüche

1. Druckknopfbetätigter Überstromschutzschalter, insbesondere Bordnetzschutzschalter, mit Momenteinschaltung sowie Hand-, thermischer und/oder elektromagnetischer Auslösung, mit folgenden Merkmalen:
- Das Schaltergehäuse ist von einer an ihrem äußeren Ende den Druckknopf (1) tragenden, in Druckrichtung (2) verschiebbar gelagerten, von einer Druckknopffeder (13) gegen die Einschaltdruckrichtung beaufschlagten Schaltstange (4) durchsetzt;
- im Schaltergehäuse ist zwischen der Schaltstange (4) und einer Kontaktbrücke (28) ein Kniehebel (15), bestehend aus zwei mit ihren inneren Enden (16,17) gelenkig (Dreh-Schiebe-Gelenk 18) verbundenen Hebeln (19,20) angeordnet;
- der der Schaltstange (4) zugewandte, erste Hebel (19) des Kniehebels (15)
- - ist als Winkelhebel ausgebildet,
- - ist schwenkbar und im wesentlichen in Druckrichtung (2) der Schaltstange (4) verschiebbar gelagert,
- - stützt sich mit seinem freien Arm (66) gegen die Einschaltdruckrichtung der Schaltstange (4) an einem von einem thermischen und/oder elektromagnetischen Auslöser verstellbaren Rasthebel (36) derart ab, daß der Kniehebel (15) unter der Einschaltdruckbewegung der Schaltstange (4) in seine Streckstellung spreizbar ist und
- - ist in Einschaltstellung bei im wesentlichen gestreckter Kniehebelstellung mittels einer Sperrklinke im Gehäuse fixierbar;
- der der Schaltstange (4) abgewandte, zweite Hebel (20) des Kniehebels (15) trägt an seinem in Druckrichtung (2) längsgeführten, freien Ende die Kontaktbrücke (28),
- eine Ausschaltfeder (58) ist zwischen dem ersten Hebel (19) und einem gehäusefesten Gegenlager (Gegenlagerplatte 54) derart eingesetzt, daß sie in Einschaltstellung gespannt ist und den Kniehebel (15) in seiner Knickrichtung und damit in Ausschaltrichtung beaufschlagt; gekennzeichnet durch folgende Merkmale:
- eine die erste Schaltstange (4) parallel flankierende zweite Schaltstange (5) ist
- - in Druckrichtung (2) gemeinsam mit der ersten Schaltstange (4) verschiebbar im Schaltergehäuse geführt,
- - in einer zur Schwenkebene des Kniehebels (15) parallelen Ebene zwischen einer Erfassungsstellung und einer Freigabestellung verschwenkbar gelagert, wobei die zweite Schaltstange (5)
- -- in der Erfaßungsstellung während ihrer Ausschaltdruckbewegung den Rasthebel (36) zur Freigabe des Kniehebels (15) verschwenkt und
- -- in der Freigabestellung während ihrer Einschaltdruckbewegung am Rasthebel (36) vorbeiläuft, und
- - in Richtung zur Erfassungsstellung federbeaufschlagt,
- auf dem ersten Hebel (19) des Kniehebels (15) sind
- - ein vom ersten Hebel (19) schwenkgetriebener, mit der zweiten Schaltstange (5) verklinkbarer Führungshebel (43) zum Verschwenken der zweiten Schaltstange (5) während der Einschaltdruckbewegung aus deren Erfassungsstellung in deren Freigabestellung und
- - ein Stützhebel (44) als sich an einem gehäusefesten Gegenlager abstützende Sperrklinke schwenkbar gelagert.

2. Überstromschutzschalter nach Anspruch 1,
dadurch gekennzeichnet,
- daß der erste Hebel (19) des Kniehebels (15) in an sich bekannter Weise mittels eines im Bereich seines Winkelscheitels (21) angeordneten Lagerbolzen (22) in ersten Nuten (23) der Schaltergehäuse schwenkbar und im wesentlichen in Druckrichtung (2) der Schaltstangen (4,5) verschiebbar gelagert ist und
- daß sowohl der Führungs- (43) als auch der Stützhebel (44) auf diesem Lagerbolzen (22) schwenkbar gelagert ist.

3. Überstromschutzschalter nach Anspruch 1 oder 2,
dadurch gekennzeichnet,
daß die beiden Schaltstangen (4,5) aus im Längsschnitt L-förmig gebogenen, ineinanderliegenden Flacheisen gebildet sind, die mit der Flachebene ihrer L-Vertikalschenkel (8,11) parallel zur Schwenkebene des Kniehebels (15) angeordnet sind und auf dem Kopf stehend in eine quaderförmige Ausnehmung (3) entsprechender Breite auf der Innenseite des Druckknopfes (1) eingreifen.

4. Überstromschutzschalter nach Anspruch 3,
dadurch gekennzeichnet,
daß die außenliegende, erste Schaltstange (4) mit ihrem L-Horizontalschenkel (6) am Boden (7) der Druckknopfausnehmung (3) befestigt ist und daß unter Zwischenlage des L-Horizontalschenkels (10) der innenliegenden, zweiten Schaltstange (5) die Druckknopffeder (13) zwischen einerseits einem gehäusefesten Gegenlager (Gehäusezapfen 12) und andererseits den im wesentlichen parallel aneinanderliegenden L-Horizontalschenkeln (6,10) der Schaltstangen (4,5) eingespannt ist.

5. Überstromschutzschalter nach Anspruch 3 oder 4,
dadurch gekennzeichnet,
daß der L-Vertikalschenkel (11) der zweiten Schalt-stange (5) mit zunehmendem Abstand vom L-Horizontalschenkel (10) eine kontinuierlich abnehmende Breite aufweist .

6. Überstromschutzschalter nach Anspruch 5,
dadurch gekennzeichnet,
daß der L-Horizontalschenkel (10) der zweiten Schaltstange (5) mit seiner Erstreckungsebene in einem kleinen, spitzen, sich in Richtung zum Rasthebel öffnenden Winkel (63) zur Erstreckungsebene des L-Horizontalschenkels (6) der ersten Schaltstange (4) in Querrichtung geneigt angeordnet ist.

7. Überstromschutzschalter nach einem der vorgenannten Ansprüche,
dadurch gekennzeichnet,
daß die zweite Schaltstange (5) einen seitlichen Mitnehmer (69) zur Betätigung eines zusätzlichen Auslösehebelarmes (41) am Rasthebel (36) während ihrer Ausschaltdruckbewegung aufweist.

8. Überstromschutzschalter nach Anspruch 7,
dadurch gekennzeichnet,
daß der Mitnehmer (69) an der zweiten Schaltstange (5) als einstückig angeformter, im Bereich des Freiendes ihres L-Vertikalschenkels (11) an der dem Rasthebel (36) zugewandten Längsseitenkante (70) angeordneter, zur Erstreckungsebene des L-Vertikalschenkels (11) etwa rechtwinklig abgebogener Biegelappen ausgebildet ist.

9. Überstromschutzschalter nach einem der Ansprüche 3 bis 8,
dadurch gekennzeichnet,
daß das Freiende des L-Vertikalschenkels (11) der zweiten Schaltstange (5) als mit dem Führungshebel (43) zusammenwirkender Verklinkungsvorsprung (64) spitzwinklig ausläuft.

10. Überstromschutzschalter nach einem der vorgenannten Ansprüche,
dadurch gekennzeichnet,
daß der Führungshebel (43) als zweiarmiger, im wesentlichen in Druckrichtung (2) angeordneter Hebel ausgebildet ist, bei dem
- das Freiende des dem Druckknopf (1) zugewandten Hebelarmes (45) mit dem inneren Ende der zweiten Schaltstange (5) bei der Einschaltdruckbeuegung verklinkt und
- das Freiende des der Kontaktbrücke (28) zugewandten Hebelarmes (46) durch Anlage eines Antriebsvorsprunges (Stift 62) des ersten Hebels (19) des Kniehebels (15) in dessen Streckrichtung schwenkgetrieben ist.

11. Überstromschutzschalter nach Anspruch 10,
dadurch gekennzeichnet,
daß der Führungshebel (43) als T-förmiger Hebel ausgebildet ist, dessen T-Horizontalschenkel die beiden Hebelarme (45,46) bildet und dessen T-Vertikalschenkel auf dem Lagerbolzen (22) des ersten Hebels (19) des Kniehebels (15) schwenkbar gelagert ist.

12. Überstromschutzschalter nach Anspruch 11,
dadurch gekennzeichnet,
daß der T-Horizontalschenkel (Hebelarme 45,46) des Führungshebels (43) in Ausschaltstellung des Schaltschlosses außenseitig von einer im wesentlichen in Druckrichtung (2) verlaufenden Führungsfläche (74) tangiert ist, die den Führungshebel (43) bezüglich der Verklinkung mit der zweiten Schaltstange (5) in eine definierte Ausgangsstellung mit seinen Hebelarmen (45,46) etwa parallel zur Druckrichtung (2) verbringt.

13. Überstromschutzschalter nach einem der vorgenannten Ansprüche,
dadurch gekennzeichnet,
daß der Stützhebel (44) als einarmiger Hebel aus zwei parallel zueinander angeordneten, beiderseits des ersten Hebels (19) des Kniehebels (15) auf dessen Lagerbolzen (22) schwenkbar gelagerten, an ihren Freienden (51) durch einen Bolzen (52) verbundenen Platten (48,49) gebildet ist, die jeweils an ihren Freienden (51) seitliche Einkerbungen (53) aufweisen, mit denen sie sich in Einschaltstellung an dem gehäusefesten, auf der dem Rasthebel (36) abgewandten Seite angeordneten Gegenlager abstützen.

14. Überstromschutzschalter nach einem der vorgenannten Ansprüche,
dadurch gekennzeichnet,
daß der Stützhebel (44) zumindest während der Einschaltdruckbewegung in Richtung zum Gegenlager schwenkbeaufschlagt ist.

15. Überstromschutzschalter nach Anspruch 14,
dadurch gekennzeichnet,
daß der die Freienden (51) der Platten (48,49) des Stützhebels (44) verbindende Bolzen (52) eine etwa rautenförmige Durchbrechung (60) im L-Vertikalschenkel (8) der ersten Schaltstange (4) durchgreift, wobei
- zwei gegenüberliegende Randkanten der Durchbrechung etwa parallel zur Druckrichtung (2) verlaufen,
- die obere (65) der beiden anderen, gegenüberliegenden Randkanten (65,73) dem Gegenlager des Stützhebels (44) zugeneigt ist und als Steuergerade bei der Einschaltdruckbewegung
- - den Bolzen (52), somit den Stützhebel (44) und über den Lagerbolzen (22) den ersten Hebel (19) des Kniehebels (15) in Einschaltdruckrichtung verschiebt und
- - den Bolzen (52) des Stützhebels (44) zu dessen Abstützung am Gegenlager in Richtung zum Gegenlager verschwenkt und
- die verbleibende, untere Randkante (73) in eine dem Gegenlager abgewandte Richtung geneigt ist und als mit dem Bolzen (52) zusammenwirkende Anschlagkante die Rückbewegung der Schaltstangen (4,5) und des Druckknopfes (1) nach Erreichen der Einschaltstellung des Schaltschlosses begrenzt.

16. Überstromschutzschalter nach Anspruch 14,
dadurch gekennzeichnet,
- daß der die Freienden (51) der Platten (48,49) des Stützhebels (44) verbindene Bolzen (52)
- - unter Spiel eine Durchbrechung (60) im L-Vertikalschenkel (8) der ersten Schaltstange (4) durchgreift und
- - von dem Schenkel (61A) einer auf dem Lagerbolzen (22) für den ersten Hebel (19) des Kniehebels (15) gelagerten, sich an einem Vorsprung (Stift 62) des Hebels (19) mit ihrem zweiten Schenkel (61B) abstützenden Drehfeder (61) in Schwenkrichtung zum Gegenlager federbeaufschlagt ist und
- daß die erste Schaltstange (4) im Bereich ihres inneren Endes (14) stirnseitig eine dem Rasthebel (36) zugeneigte, mit dem Lagerbolzen (22) des ersten Hebels (19) des Kniehebels (15) bei der Einschaltdruckbewegung zusammenwirkende Anlageschrägkante (72) aufweist .

17. Überstromschutzschalter nach einem der vorgenannten Ansprüche,
dadurch gekennzeichnet,
daß das Gegenlager zur Abstützung des Stützhebels (44) aus einer mit ihrer Ebene rechtwinklig zur Druckrichtung (2) angeordneten Platte (Gegenlagerplatte 54) gebildet ist.

18. Überstromschutzschalter nach Anspruch 17,
dadurch gekennzeichnet,
daß die Platte (Gegenlagerplatte 54) eine Durchbrechung (55) aufweist, in die die Einhängeöse (57) des gehäusefesten Endes der Ausschaltfeder (58) eingehängt ist.

19. Überstromschutzschalter nach Anspruch 17 oder 18,
dadurch gekennzeichnet,
daß die der Gegenlagerplatte (54) zugewandte Längsseitenkante (77) des L-Vertikalschenkels (8) der ersten Schaltstange (4) in einer Führungsausnehmung (76) an der ihr zugewandten Seitenkante (Randkante 71) der Gegenlagerplatte (54) in Druckrichtung (2) geführt ist.

## Claims

1. A push button operated overcurrent protective circuit breaker, in particular a protective circuit breaker for an on-board supply system with instantaneous switching on and manual, thermal or electromagnetic triggering with the following features:
- the switch casing is traversed by a switching bar (4) carrying the push button (1) at its outer end, mounted for displacement in the pressing direction (2) and loaded by a push button spring (13) against the switching-on pressing direction;
- in the switch casing, a toggle lever (15) is arranged between the switching bar (4) and a bridging contact (28) which consists of two levers (19, 20) articulated (rotary-sliding joint 18) at their inner ends (16, 17);
- the first lever (19) of the toggle lever (15) facing the switching bar (4)
- - is designed as an elbow lever,
- - is mounted pivotably and for displacement substantially in the pressing direction (2) of the switching bar (4),
- - bears with its free arm (66) against the switching-on pressing direction of the switching bar (4) on an engagement lever (36) displaceable by a thermal and/or electromagnetic trip in such a way that the toggle lever (15) can be expanded under the switching-on pressing movement of the switching bar (4) into its expanded position and
- - can, in the switched-on position, when the toggle lever is in its substantially expanded position be secured in the casing by means of a catch;
- the second lever (20) remote from the switching bar (4), of the toggle lever (15) carries the bridging contact (28) at its free end guided for longitudinal displacement in the pressing direction (2),
- a switching off spring (58) is inserted between the first lever (19) and a bearing surface (bearing plate 54) fixed to the casing, in such a way that in the switched-on position it is tensioned and loads the toggle lever (15) in its bending direction and hence in the cut-out direction;
characterized by the following features :
- a second switching bar (5) flanking the first switching bar (4) in a parallel direction is
- - carried in the switch casing together with the first switching bar (4) for displacement in the pressing direction (2),
- - pivotably mounted in a plane parallel to the pivoting plane of the toggle lever (15) between a gripping position and a releasing position, in which arrangement the second switching bar (5)
- -- pivots in its gripping position the engagement lever (36) during its switching-off pressing movement so as to release the engagement lever (36) and
- -- in the released position, moves past the engagement lever (36) during its switching on pressing movement, and
- - is spring loaded into the gripping position,
- on the first lever (19) of the toggle lever (15) there are pivotably mounted
- - a guide lever (43) pivotably driven by the first lever (19) that is latchable with the second switching bar (5) for pivoting the second switching bar (5) during the switching-on pressing movement from its gripping position into its releasing position and
- - a supporting lever (44) as a catch, bearing on a bearing surface fixed to the casing.

2. An overcurrent protective circuit breaker according to claim 1,
characterized in that
- the first lever (19) of the toggle lever (15) is pivotable in a way known per se in first grooves (23) of the switch casing by means of a mounting pin (22) arranged in the region of its corner apex (21) and is mounted for displacement substantially in the pressing direction (2) of the switching bars (4, 5) and
- that both the guide lever (43) and the supporting lever (44) are pivotably mounted on this mounting pin (22).

3. An overcurrent protective circuit breaker according to claim 1 or 2,
characterized in that
the two switching bars (4, 5) are formed of nested iron flats, bent into an L-shape in their longitudinal cross section, which are arranged with the flat plane of their vertical L arms (8, 11) parallel to the pivoting plane of the toggle lever (15) and up-ended engage in a parallelepiped recess (3) of a corresponding width on the inside of the push button (1).

4. An overcurrent protective circuit breaker according to claim 3,
characterized in that
the outer first switching bar (4) is secured with its horizontal L-arm (6) to the bottom (7) of the push button recess (3) and that with the horizontal L-arm (10) of the inner second switching bar (5) being interposed, the push button spring (13) is inserted between, on the one hand, a bearing surface fixed to the casing (the casing pin 12) and, on the other hand, the horizontal L-arms (6, 10) of the switching bars (4, 5), disposed on each other in a substantially parallel direction.

5. An overcurrent protective circuit breaker according to claim 3 or 4,
characterized in that
the vertical L-arm (11) of the second switching bar (5) has a width that continuously reduces as the distance from the horizontal L-arm (10) increases.

6. An overcurrent protective circuit breaker according to claim 5,
characterized in that
the horizontal L-arm (10) of the second switching bar (5) is arranged to slant in the transverse direction with the plane of its span disposed at a small acute angle (63) formed with the plane of the span of the horizontal L-arm (6) of the first switching bar (4) and opening towards the engagement lever.

7. An overcurrent protective circuit breaker according to one of the above mentioned claims,
characterized in that
the second switching bar (5) has a lateral dog (69) for actuating an additional tripping lever arm (41) on the engagement lever (36) during its switching-off pressing movement.

8. An overcurrent protective circuit breaker according to claim 7,
characterized in that
the dog (69) on the second switching bar (5) is designed as an integrally formed-on bent tab arranged in the region of the free end of its vertical L-arm (11) on the longitudinal side edge (70) facing the engagement lever (36) and bent approximately at right angles to the span plane of the vertical L-arm (11).

9. An overcurrent protective circuit breaker according to one of claims 3 to 8,
characterized in that
the free end of the vertical L-arm (11) of the second switching bar (5) terminates at an acute angle as a latching projection (64) that cooperates with the guide lever (43).

10. An overcurrent protective circuit breaker according to one of the above mentioned claims,
characterized in that
the guide lever (43) is designed as a two-armed lever arranged substantially in the pressing direction (2), wherein
- the free end facing the push button (1), of the lever arm (45) is latched with the inner end of the second switching bar (5) during the switching-on pressing movement and
- the free end of the lever arm (46) facing the bridging contact (28) is driven to pivot in its stretching direction by the bearing action of a drive projection (pin 62) of the first lever (19) of the toggle lever (15),

11. An overcurrent protective circuit breaker according to claim 10,
characterized in that
the guide lever (43) is designed as a T-shaped lever whose horizontal T-arm forms the two lever arms (45, 46), and whose vertical T-arm is pivotably mounted on the mounting pin (22) of the first lever (19) of the toggle lever (15).

12. An overcurrent protective circuit breaker according to claim 11,
characterized in that
the horizontal T-arm (lever arms 45, 46) of the guide lever (43) is, in the switched off position of the switch latch, touched on the outside by a guide surface (74) extending substantially in the pressing direction (2), which guide surface brings the guide lever (43) relative to the latching with the second switching bar (5) into a defined initial position, with its lever arms (45, 46) approximately parallel to the pressing direction (2).

13. An overcurrent protective circuit breaker according to one of the above mentioned claims ,
characterized in that
the supporting lever (44) is designed as a one-arm lever made up of two plates (48, 49) arranged parallel to each other, pivotably mounted on both sides of the first lever (19) of the toggle lever (15) on its mounting pin (22) and interconnected at their free ends (51) by a bolt (52), which plates have respectively at their free ends (51) lateral notches (53) wherewith they bear in the switched-on position on the bearing surface fixed to the casing on the side remote from the engagement lever (36).

14. An overcurrent protective circuit breaker according to one of the above mentioned claims,
characterized in that
the supporting lever (44) is pivotably loaded, at least during the switching-on pressing movement, towards the bearing surface.

15. An overcurrent protective circuit breaker according to claim 14,
characterized in that
the bolt (52) connecting the free ends (51) of the plates (48, 49) of the supporting lever (44) passes through an approximately rhomboid-shaped cutout (60) in the vertical L-arm (8) of the first switching bar (4), in which arrangement
- two opposed rim edges of the cutout extend approximately parallel to the pressing direction (2),
- the upper (65) of the other two opposed rim edges (65, 73) slants towards the bearing surface of the supporting lever (44) and, as a steering edge, during the switching-on pressing movement
- - displaces the bolt (52), hence the supporting lever (44) and via the mounting pin (22), the first lever (19) of the toggle lever (15) in the switching-on pressing direction and
- - pivots the bolt (52) of the supporting lever (44) towards the bearing surface so as to support it on the bearing surface and
- the remaining lower rim edge (73) is slanted in a direction facing away from the bearing surface and as a stop edge co-operating with the bolt (52), it limits the return movement of the switching bars (4, 5) and of the push button (1) after the switched-on position of the switch latch has been reached.

16. An overcurrent protective circuit breaker according to claim 14,
characterized in that
- the bolt (52) connecting the free ends (51) of the plates (48, 49) of the supporting lever (44)
- - passes with play through a cutout (60) in the vertical L-arm (8) of the first switching bar (4) and
- - that it is spring-loaded in the pivoting direction towards the bearing surface by the arm (61A) of a torsion spring (61) mounted on the mounting pin (22) for the first lever (19) of the toggle lever (15) and bearing with its second arm (61B) on a projection (pin 62) of the lever (19) and
- that the first switching bar (4) has, on its front face in the region of its inner end (14), an inclined bearing edge (72) slanting towards the engagement lever (36) and co-operating with the mounting pin (22) of the first lever (19) of the toggle lever (15) during the switching-on pressing movement.

17. An overcurrent protective circuit breaker according to one of the above mentioned claims,
characterized in that
the bearing surface for supporting the supporting lever (44) is formed by a plate (bearing plate 54) arranged with its plane at right angles to the pressing direction (2).

18. An overcurrent protective circuit breaker according to claim 17,
characterized in that
the plate (bearing plate 54) has a cutout (55) into which the eye-hook (57) of the end fixed to the casing of the switching-off spring (58) is hooked in.

19. An overcurrent protective circuit breaker according to claim 17 or 18,
characterized in that
the longitudinal side edge (77) facing the bearing plate (54), of the vertical L-arm (8) of the first switching bar (4) is guided in the pressing direction (2) in a guide recess (76) on the side edge (rim edge 71) facing the switching bar, of the bearing plate (54).

## Revendications

1. Disjoncteur à maximum de courant commandé par un bouton-poussoir, en particulier disjoncteur de circuit de bord, avec enclenchement instantané ainsi que déclenchement manuel, thermique et/ou électromagnétique, où
- le boîtier du disjoncteur est traversé par une tige de commande (4) portant à son extrémité extérieure le bouton-poussoir (1), coulissant dans la direction d'actionnement (2) et soumise à l'action d'un ressort du bouton-poussoir (13) dans le sens inverse de la direction d'actionnement ;
- le boîtier du disjoncteur comporte entre la tige de commande (4) et un pontet de contact (28) un mécanisme à genouillère (15) constitué de deux branches (19, 20) articulées (articulation pivotante et coulissante 18) par leurs extrémités intérieures (16, 17) ;
- la première branche (19) du mécanisme à genouillère (15), tournée vers la tige de commande (4),
- - a la forme d'un levier coudé,
- - est montée basculante et pivotante, essentiellement dans la direction d'actionnement (2) de la tige de commande (4),
- - s'appuie par son bras libre (66) dans le sens opposé à la direction d'actionnement (2) de la tige de commande (4) contre une gâchette à encoche (36) pouvant être actionnée par un ou dispositif de déclenchement thermique et/ou électromagnétique, si bien que le mécanisme à genouillère (15) peut s'écarter et prendre sa position écartée sous l'effet du mouvement d'actionnement de la tige de commande (4), et
- - peut être fixée par un cliquet sur le boîtier dans la position d'enclenchement, lorsque le mécanisme à genouillère (15) est en position essentiellement écartée ;
- la seconde branche (20) du mécanisme à genouillère (15), opposée à la tige de commande (4) porte à son extrémité libre, guidée longitudinalement dans la direction d'actionnement (2), le pontet de contact (28) ;
- un ressort de déclenchement (58) est monté entre la première branche (19) et un point d'appui solidaire du boîtier (plaquette d'appui 54) de manière à être tendu dans la position d'enclenchement et à exercer son action sur le mécanisme à genouillère (15) dans la direction de repliement et donc dans la direction de déclenchement ;
caractérisé en ce que
- une seconde tige de commande (5) flanquant parallèlement la première tige de commande (4)
- - est guidée et coulisse dans le boîtier du disjoncteur dans la direction d'actionnement (2) avec la première tige de commande (4),
- - est montée de manière à pouvoir basculer dans un plan parallèle au plan de basculement du mécanisme à genouillère (15) entre une position d'engagement et une position de dégagement, c'est-à-dire que la tige de commande (5)
- -- dans la position d'engagement pendant le mouvement de déclenchement, bascule la gâchette à encoche (36) pour libérer le mécanisme à genouillère (15), et
- -- dans la position de dégagement pendant le mouvement d'enclenchement, passe le long de la gâchette à encoche (36), et
- - est chargée par un ressort dans la direction de la position d'engagement ;
- la première branche (19) du mécanisme à genouillère (15) porte
- - un levier de guidage (43) commandé par la première branche (19) et pouvant s'encliqueter avec la seconde tige de commande (5) afin de faire basculer la seconde tige de commande (5) pendant le mouvement d'enclenchement entre une position d'engagement et une position de dégagement, et
- - un levier d'appui (44) servant de verrou s'engageant sur un point d'appui solidaire du boîtier.

2. Disjoncteur à maximum de courant selon la revendication 1, caractérisé en ce que
- la première branche (19) du mécanisme à genouillère (15) est montée pivotante, de manière connue en soi à l'aide d'un tourillon (22) disposé au niveau du sommet de son coude (21) dans des premières rainures (23) ménagées dans le boîtier du disjoncteur ainsi que coulissante essentiellement dans la direction d'actionnement (2) des tiges de commande (4, 5) et en ce que
- aussi bien le levier de guidage (43) que le levier d'appui (44) sont montés pivotants sur ce tourillon (22).

3. Disjoncteur à maximum de courant selon la revendication 1 ou 2, caractérisé en ce que les deux tiges de commande (4, 5) sont formées de fers plats coudés en L dans le sens longitudinal et disposés l'un dans l'autre, dont le plan des ailes verticales du L (8, 11) est parallèle au plan de basculement du mécanisme à genouillère (15) et sont montées la tête en bas dans un logement (3) de forme parallélépipédique de largeur adéquate ménagé sur le côté intérieur du bouton-poussoir (1).

4. Disjoncteur à maximum de courant selon la revendication 3, caractérisé en ce que la première tige de commande (4), extérieure, est fixée par l'aile horizontale de son L (6) au fond (7) du logement (3) du bouton-poussoir (1) et en ce que, après installation de l'aile horizontale du L (10) de la seconde tige de commande (5), intérieure, le ressort du bouton-poussoir (13) est tendu entre d'une part un point d'appui solidaire du boîtier (saillie du boîtier 12) et d'autre part les ailes horizontales du L (6, 10) des tiges de commande (4, 5) disposées de manière essentiellement parallèle entre elles.

5. Disjoncteur à maximum de courant selon la revendication 3 ou 4, caractérisé en ce que l'aide verticale du L (11) de la seconde tige de commande (5) présente une largeur diminuant de manière continue à partir de l'aile horizontale du L (10).

6. Disjoncteur à maximum de courant selon la revendication 5, caractérisé en ce que l'aile horizontale du L (10) de la seconde tige de commande (5) est inclinée transversalement en se situant dans un plan formant un petit angle aigu (63) s'ouvrant dans la direction de la gâchette à encoche (36) par rapport au plan de l'aile horizontale du L (6) de la première tige de commande (4).

7. Disjoncteur à maximum de courant selon l'une des revendications précédentes, caractérisé en ce que la seconde tige de commande (5) possède un entraîneur latéral (69) destiné à actionner un bras de déclenchement (41) supplémentaire de la gâchette à encoche (36) pendant son mouvement de déclenchement.

8. Disjoncteur à maximum de courant selon la revendication 7, caractérisé en ce que l'entraîneur (69) associé à la seconde tige de commande (5) a la forme d'une languette coudée de manière sensiblement perpendiculaire par rapport au plan de l'aile verticale du L (11) et disposée au niveau de l'extrémité libre de l'aile verticale du L (11) sur l'arête longitudinale (70) tournée vers la gâchette à encoche (36).

9. Disjoncteur à maximum de courant selon l'une des revendications 3 à 8, caractérisé en ce que l'extrémité libre de l'aile verticale du L (11) de la seconde tige de commande (5) se termine en pointe formant une saillie d'encliquetage (64) interagissant avec le levier de guidage (43).

10. Disjoncteur à maximum de courant selon l'une des revendications précédentes, caractérisé en ce que le levier de guidage (43) a la forme d'un levier à deux bras disposé essentiellement dans la direction d'actionnement (2), où
- l'extrémité libre du bras de levier (45) tourné vers le bouton-poussoir (1) s'encliquette avec l'extrémité intérieure de la seconde tige de commande (5) dans le mouvement d'enclenchement et où
- l'extrémité libre du bras de levier (46) tourné vers le pontet de contact (28) peut être basculée dans la direction d'extension du mécanisme à genouillère (15) en entrant en butée contre une saillie d'entraînement (goupille 62) de la première branche (19) du mécanisme à genouillère (15).

11. Disjoncteur à maximum de courant selon la revendication 10, caractérisé en ce que le levier de guidage (43) a la forme d'un levier en T dont l'aile horizontale du T forme les deux bras de levier (45, 46) tandis que l'aile verticale du T est montée pivotante sur le tourillon (22) de la première branche (19) du mécanisme à genouillère (15).

12. Disjoncteur à maximum de courant selon la revendication 11, caractérisé en ce que l'aile horizontale du T (bras de levier 45, 46) du levier de guidage (43), dans la position de déclenchement du verrou de maintien, entre en contact avec une surface de guidage (74) disposée essentiellement dans la direction d'actionnement (2) qui a pour effet de placer le levier de guidage (43), pour son encliquetage avec la seconde tige de commande (5), dans une position initiale définie où les deux bras de levier (45, 46) sont sensiblement parallèles à la direction d'actionnement (2).

13. Disjoncteur à maximum de courant selon l'une des revendications précédentes, caractérisé en ce que le levier d'appui (44) est un levier à un seul bras formé par deux plaquettes (48, 49) qui sont disposées parallèlement entre elles de part et d'autre de la première branche (19) du mécanisme à genouillère (15) et sont montées pivotantes sur le tourillon (22) de cette dernière et reliées à leurs extrémités libres (51) par un tourillon (52), et qui portent à leurs extrémités libres (51) des décrochements latéraux (53) par lesquels elles s'appuient dans la position d'enclenchement sur le point d'appui solidaire du boîtier monté du côté opposé à la gâchette à encoche (36).

14. Disjoncteur à maximum de courant selon l'une des revendications précédentes, caractérisé en ce que le levier d'appui (44) bascule dans la direction du point d'appui au moins pendant le mouvement d'enclenchement.

15. Disjoncteur à maximum de courant selon la revendication 14, caractérisé en ce que le tourillon (52) reliant entre elles les extrémités libres (51) des plaquettes (48, 49) du levier d'appui (44) passe dans une traversée (60) en forme de losange ménagée dans l'aile verticale du L (8) de la première tige de commande (4), où
- deux arêtes opposées de la traversée sont orientées de manière sensiblement parallèle à la direction d'actionnement (2),
- l'arête la plus élevée (65) des deux autres arêtes opposées (65, 73) est inclinée vers le point d'appui du levier d'appui (44) et, jouant le rôle de came de commande dans le mouvement d'enclenchement,
- - pousse le tourillon (52), et donc le levier d'appui (44), dans la direction d'enclenchement, ainsi que de même, par le tourillon (22), la première branche (19) du mécanisme à genouillère (15), et
- - bascule le tourillon (52) du levier d'appui (44) dans la direction du point d'appui pour le faire prendre appui contre le point d'appui, et où
- la dernière arête (73), inférieure, est inclinée dans une direction opposée à la direction du point d'appui et, jouant le rôle d'arête de butée contre laquelle vient le tourillon (52), limite le mouvement de retour des tiges de commande (4, 5) et du bouton-poussoir (1) lorsque la position d'enclenchement du verrou de maintien a été atteinte.

16. Disjoncteur à maximum de courant selon la revendication 14, caractérisé en ce que
- le tourillon (52) reliant entre elles les extrémités libres (51) des plaquettes (48, 49) du levier d'appui (44)
- - passe avec jeu dans une traversée (60) ménagée dans l'aile verticale du L (8) de la première tige de commande (4) et
- - est poussé élastiquement dans la direction de basculement vers le point d'appui par l'aile (61a) d'un ressort de torsion (61) monté sur le tourillon (22) de la première branche (19) du mécanisme à genouillère (15) et reposant par sa seconde branche (61b) sur une saillie (goupille 62) de la branche (19), et en ce que
- la première tige de commande (4), au niveau de son extrémité intérieure (14) porte une arête biaise (72) orientée vers la gâchette à encoche (36) qui interagit avec le tourillon (22) de la première branche (19) du mécanisme à genouillère (15) lors du mouvement d'enclenchement.

17. Disjoncteur à maximum de courant selon l'une des revendications précédentes, caractérisé en ce que le point d'appui sur lequel vient s'appuyer le levier d'appui (44) est formé par une plaquette (plaquette d'appui 54) disposée dans un plan perpendiculaire à la direction d'actionnement (2).

18. Disjoncteur à maximum de courant selon la revendication 17, caractérisé en ce que la plaquette (plaquette d'appui 54) présente une traversée (55) dans laquelle est suspendu l'oeillet de suspension (57) de l'extrémité du ressort de déclenchement (58) solidaire du boîtier.

19. Disjoncteur à maximum de courant selon la revendication 17 ou 18, caractérisé en ce que l'arête longitudinale (77) de l'aile verticale du L (8) de la première tige de commande (4) tournée vers la plaquette d'appui (54) est guidée dans la direction d'actionnement (2) par un décrochement de guidage (76) ménagé dans l'arête de la plaquette d'appui (54) tournée vers elle (arête 71).
